# EUROPÄISCHE PATENTSCHRIFT

(11) **EP 0 195 263 B1**
(45) Veröffentlichungstag und Bekanntmachung des Hinweises auf die Patenterteilung: **28.06.1989**
(21) Anmeldenummer: 86102113.7
(22) Anmeldetag: 19.02.1986
(51) Int. Cl.: A47L 11/16

(54) **Bodenreinigungs- oder -bearbeitungsmaschine**
Floor cleaner or floor treating machine
Machine à nettoyer ou à traiter les planchers

(30) Priorität: 20.03.1985 CH 1239/85
(43) Veröffentlichungstag der Anmeldung: 24.09.1986
(73) Patentinhaber: Diethelm & Co. AG, CH-8050 Zürich (CH)
(72) Erfinder: Sérou, Charles Mathieu, CH-8152 Opfikon-Glattbrugg (CH); Brunner, Peter, CH-8304 Wallisellen (CH)
(74) Vertreter: Patentanwälte Schaad, Balass, Menzl & Partner AG

(56) Entgegenhaltungen:
- DE-A- 1 550 842
- DE-A- 1 937 914
- DE-A- 2 219 238
- US-A- 2 870 468

## Beschreibung

Die vorliegende Erfindung betrifft eine Bodenreinigungs- oder -bearbeitungsmaschine nach dem Oberbegriff des Patentanspruches 1.

Eine solche Bodenreinigungs- oder -bearbeitungsmaschine ist aus der US-A 2 870 468 bekannt. Bei der bekannten Maschine weist der Getriebezug zwischen dem Motor und der Halterung nur das Reibradgetriebe auf, das ein über eine flexible Welle an den Motor gekoppeltes zylindrisches Antriebsrad aufweist, das mit einem kegelstumpfförmigen Reibkranz als Abtriebsrad zusammenwirkt. Das Antriebsrad ist vom Reibkranz abhebbar, so dass der Getriebezug unterbrochen ist, d. h. dass die Halterung nicht mehr angetrieben ist. Im übrigen aber ist das Untersetzungsverhältnis des Reibradgetriebes der bekannten Maschine konstant, so dass der Halterung eine Drehzahl erteilt wird, die - bei Vemachlässigung eines allfälligen Schlupfes - direkt proportional zur Drehzahl des Elektromotors ist.

Je nach gewünschter Arbeitsoperation können an der Halterung einer solchen Maschine verschiedene Reinigungs- bzw. Bearbeitungswerkzeuge, beispielsweise Scheibenbürsten verschiedener Härtegrade, Polierscheiben oder gar Schleifteller befestigt werden. Für jedes dieser Werkzeuge existiert erfahrungsgemäss ein für die durchzuführende Arbeitsoperation optimaler Drehzahlbereich, wobei diese Drehzahlbereiche unterschiedlich sind.

Dazu kommt allerdings die Oberflächenbeschaffenheit des zu reinigenden bzw. zu bearbeitenden Bodens, welche, zusammen mit dem gerade verwendeten Werkzeug massgebend ist für das vom Motor zu überwindende Bremsmoment bzw. für das an der Halterung abgenommene Drehmoment. Die eingangs genannte bekannte Maschine hat eine einzige Arbeitsdrehzahl und ist daher nur für eine Gattung von Operationen geeignet und kann somit nicht das gesamte Spektrum der gewünschten Arbeitsoperationen optimal bewältigen.

Um diesem Mangel zu begegnen, und auch um Ueberlastungen des Motors oder des diesen speisenden Netzanschlusses zu vermeiden, ist auch schon vorgeschlagen worden, in den Getriebezug zwischen Motor und Halterung ein beispielsweise zweistufiges Schaltgetriebe einzubauen, oder einen polumschaltbaren Motor vorzusehen.

Diese Lösung vermag jedoch nicht zu befriedigen, denn - abgesehen von der komplizierteren Handhabung - bieten solche Maschinen lediglich zwei verhältnismässig eng begrenzte Drehzahlbereiche der Halterung, wobei zugleich Ueberlastungen des Motors nicht vollständig ausgeschlossen sind.

Es ist daher ein Zweck der Erfindung, eine Maschine der eingangs genannten Art zu schaffen, bei der die Leistungsaufnahme des Elektromotors im wesentlichen konstant ist, wobei sich jedoch die Drehzahl der Halterung selbsttätig den Gegebenheiten (Reinigungs- bzw. Bearbeitungswerkzeug, Oberflächenbeschaffenheit des Bodens) anpasst.

Zu diesem Zweck weist die vorgeschlagene Maschine die im Kennzeichen des Patentanspruches 1 definierten Merkmale auf.

Merkmale bevorzugter Ausführungsformen sind in den abhängigen Ansprüchen definiert.

Dabei ist zu bemerken, dass der Wirkungsgrad des Reibradgetriebes unter anderem auch davon abhängig ist, mit welcher Anpresskraft das Antriebsrad und das Abtriebsrad zusammenwirken. An sich ist es aus der DE-A 2 219 238 bekannt, diese Anpresskraft selbsttätig nach Massgabe des zu übertragenden Drehmomentes zu verändem. Im abhängigen Anspruch 5 ist eine bevorzugte Ausführungsform der vorgeschlagenen Bodenbearbeitungsmaschine umschrieben, bei der die Anpresskraft zwischen Antriebs- und Abtriebsrad selbsttätig und drehmomentabhängig verändert wird.

Ein Ausführungsbeispiel des Erfindungsgegenstandes ist nachstehend anhand der Zeichnung näher beschrieben. Es zeigt:
Fig. 1 - einen schematischen Vertikalschnitt durch eine Bodenreinigungsmaschine ;
Fig. 2 eine schematische Draufsicht auf Fig. 1 unter Weglassung der Abdeckung.
Fig. 3 eine schematische Stirnansicht der Fig. 1, wobei die Frontseite der Abdeckung weggebrochen ist,
Fig. 4 in grösserem Massstab die wesentlichen Teile des Reibradgetriebes, und
Fig. 5 und 6 in schematischer Draufsicht bzw. Seitenansicht die Elemente, die die Welle des Motors an jene des Antriebsrades des Reibradgetriebes koppeln.

Die in Fig. 1 dargestellte Bodenreinigungsmaschine 10 besitzt einen Grundrahmen 11, am den eine Bedienungs- und Steuerdeichsel 12 durch nicht dargestellte Mittel um einen beschränkten Schwenkwinkel schwenkbar angelenkt ist. Am Grundrahmen 11 ist ein im wesentlichen kreisrunder, nach unten abstehender Flansch 13 angeformt, der ein Reinigungswerkzeug, hier eine Scheibenbürste 14, mit Spiel umgreift. Die Scheibenbürste 14 ist auf nicht' näher dargestellte Weise drehfest, jedoch gegen ein Reinigungswerkzeug anderer Art austauschbar an der Unterseite einer Halterungsscheibe 15 befestigt, die ihrerseits über ein Kugellager 16 drehbar auf einer am Grundrahmen 18 verankerten, nach unten abstehenden Stummelwelle 17 gelagert ist. Auf der Oberseite der Halterungsscheibe 15 ist ein aussenverzahnter Zahnring 18 befestigt, mit dem ein Ritzel 19 kämmt. Das Untersetzungsverhältnis zwischen dem Ritzel 19 und dem Zahnring 18 beträgt beispielsweise 1 : 8. Das Ritzel sitzt auf einer in einem Kugelleger 20 drehbar gelagerten und den Grundrahmen 11 durchsetzenden Wolle 21. Auf dem den Grundrahmen 11 durchstossenden Ende der Welle 21 sitzt eine ebene Reibscheibe 22, die das Abtriebsrad eines Reibrad-Getriebes 23 bildet, dessen Antriebsrad mit 24 bezeichnet ist und das - wie noch zu beschreiben sein wird - an die Welle eines Elektromotors 25 gekoppelt ist. Das Reibrad-Getriebe 23 sowie die _ Untersetzungsstufe Ritzel 19/Zahnring 18 bilden somit den Getriebezug zwischen dem Motor 25 und der Halterungsscheibe 15.

Der Motor 25 und mit ihm das Antriebsrad 24 sind mittels auf beidseits des Motorgehäuses angeordneten Schienen 26 laufenden Rollen 27 in Richtung zur Drehachse 21 des Ritzels 19 hin und von dieser weg verschiebbar geführt. Die Schienen 26 sind Bestandteile eines Hilfsrahmens 28, der seinerseits um einen beschränkten Kippwinkel 29 (Fig. 3) um eine von einem Gestell 31 getragene Achse 30 kippbar ist. Das Gestell 31 ist auf dem Grundrahmen 11 verankert. Eine erste Rückholfeder 32, die mit einem Stossdämpfer 33 zusammenwirkt, hält das Hilfsgestell 28 beim Stillstand des Motors 25 in jener Kipplage, in der die Welle des Motors 25 die mit der ausgezogenen Linie 34 in Fig. 3 angedeutete Richtung hat. Die Vorspannung dieser ersten Rückholfeder 32 ist zu einem noch zu beschreibenden Zwecke verstellbar und feststellbar. Eine zweite Rückholfeder 35 ist bestrebt, den Motor 25 und mit ihm das Antriebsrad 24 am weitesten weg von der Welle 21 des Ritzels 19 zu halten.

Betrachtet man nun Fig. 4, so erkennt man schematisch das Abtriebsrad 22 mit seiner ebenen Reibfläche, den Motor 25 mit seiner in einem Kugellager 42 gelagerten Welle 36 und das Antriebsrad 24. Das Antriebsrad 24 weist einen im wesentlichen ringförmigen Reibbelag 37 auf, dessen mit dem Abtriebsrad 22 in Berührung stehende Reibfläche 38 die Form eines flachen Kegelstumpfes aufweist. Der Reibbelag 37 ist fest an einer Trägerscheibe 39 verankert, die ihrerseits drehfest am Ende einer Welle 40 sitzt. Die koaxial zur Motorwelle 36 angeordnete Welle 40 erstreckt sich in eine in der Motorwelle 36 eingearbeitete Bohrung 41 und ist mittels Lagerbüchsen (43) in der Motorwelle 36 - wie sich noch zeigen wird - beschränkt verdrehbar sowie axial verschiebbar gelagert. Eine Druckfeder 44 wirkt auf das von der Trägerscheibe 39 entfernte Ende der Welle 40 und drängt somit die Trägerscheibe 39 und mit ihr den Reibbelag 37 in Kontakt mit dem Abtriebsrad 22.

Der Fig. 4 ist ferner zu entnehmen, dass auf dem abstehenden Ende der Motorwelle 36 ein gesamthaft mit der Bezugsziffer 45 bezeichneter Uebertragungsteil verankert ist, der mit der dem Reibbelag 37 abgekehrten Seite der Trägerscheibe 39 zusammenwirkt. Dieser Uebertragungsteil 45 weist - wie auch den Fig. 5 und 6 zu entnehmen ist - mehrere (im vorliegenden Falle deren fünf) Rollen 46 auf, die in regelmässigen Umfangsabständen angeordnet sind und frei drehbar um in wesentlichen rechtwinklig von den Wellen 36, 40 abstehenden Achsen gelagert sind, welche Achsen durch in den Grundkörper 47 des Uebertragungsteils 45 eingeschraubte Stufenbolzen 48 gebildet sind. Der Einfachheit halber sind Kugellager bzw. Lagerbüchsen, mit denen die Rollen 46 auf den Stufenbolzen 48 gelagert sind, nicht dargestellt. Beispielsweise können die Rollen 46 durch äusseren Laufring selbst eines Kugellagers gebildet sein.

Die Rollen 46 wirken mit einer auf der dem Reibbelag 37 abgekehrten Seite der Trägerscheibe 39 an dieser angeformten, kreisringförmigen Kurvenbahn 49 zusammen. Wie der Fig. 6 zu entnehmen ist, weist die Kurvenbahn 49 ebensoviele Vertiefungen auf, als Rollen 46 vorhanden sind, wobei zu beiden Seiten der Vertiefungen keilförmig ansteigende Rampen 50, 51 an diese anschliessen. Wenn nun die Motorwelle 36, und damit der Uebertragungsteil 45 beispielsweise im Sinne des Pfeiles 52 in Fig. 6 zu laufen beginnt, wird der Uebertragungsteil 45 je nach Trägheit des Antriebsrades 24 und dem auf dieses durch das Abtriebsrad 22 ausgeübte Bremsmoment etwas voreilen, was - durch das Auflaufen der Rollen 46 auf die Rampen 50 - eine zusätzliche Erhöhung der in Richtung des Pfeiles 53 (Fig. 6) wirkenden Kraft bewirkt, mit der die Reibfläche 38 an das Abtriebsrad 22 gedrückt wird und somit einer Erhöhung des Reibschlusses gleichkommt. Sihngemäss dasselbe gilt, wenn der Motor entgegen der Richtung des Pfeiles 52 anläuft.

Es wurde bereits dargelegt und es ist in Fig. 3 angedeutet, dass im Stillstand die Welle des Motors 25 und damit auch die Achse des Antriebsrades 24 die mit der Linie 34 angedeutete Richtung hat. Läuft der Motor 25 nun in Richtung des Pfeiles 54 an, wird die Trägheit des Abtriebsrades 22 mit den formschlüssig mit diesem verbundenen Teilen 14, 15, 18 und 19 und das von diesen Teilen ausgehende Bremsmoment bewirken, dass der Motor und die mit dessen Welle 36 koaxial verbundenen Teile 40, 24 und 45 gegen die Wirkung der ersten Rückholfeder 32 um die Kippachse 30 kippen, bis die Achsen des Motors 25 und der damit verbundenen Teile 40, 24, 25, die in Fig. 3 mit der Linie 55 angedeutete Richtung haben. Dies bedeutet aber, dass die Mantellinie, längs welcher die Reibfläche 38 die obere Seite des Abtriebsrades 22 berührt, weder im Stillstand noch im Lauf mit einem Radius des Abtriebsrades 22 zusammenfällt, weil die Achsen der mit der Motorwelle 36 koaxialen Teile windschief zur Drehachse des Abtriebsrades 22 verlaufen. Dies hat wiederum zur Folge, dass das Antriebsrad 24 im Lauf nicht eine reine (wenn auch gegebenenfalls mit Schlupf behaftete) Abwälzbewegung auf dem (laufenden) Abtriebsrad 22 ausführt, sondern neben der Abwälzbewegung auch eine « Radier »-Bewegung, die zur Folge hat, dass im Lauf das Antriebsrad 24 das Bestreben hat, gegen die Mitte des Abtriebsrades 22 zu laufen, was (bei konstanter Drehzahl des Antriebsmotors 24) eine Erhöhung der Drehzahl des Abtriebsrades 22 unter Verminderung des von diesem abnehmbaren Drehmomentes zur Folge hat.

Einer solchen Erhöhung der Drehzahl und Verminderung des abnehmbaren Drehmomentes steht aber das von der Bürste 14 zu überwindende Bremsmoment entgegen, das auf das Abtriebsrad 22 übertragen wird. Dies wiederum hat zunächst zur Folge, dass - wie beschrieben - der Anpressdruck der Reibfläche 38 auf das Abtriebsrad 22 und damit der Reibschluss zwischen diesen Teilen erhöht wird. Im Lauf ergibt sich sodann selbsttätig eine Art Gleichgewichtszustand, in dem stets die Drehzahl der Bürste 14 und damit das von dieser aufzubringende Drehmoment optimal und selbsttätig an die zu bearbeitende bzw. zu reinigende Oberfläche angepasst wird, wobei das vom Motor 25 abgenommene Drehmoment bzw. die vom Motor aufgenommene Leistung konstant bleibt.

Durch Aenderung der Vorspannung der ersten Rückholfeder 32 kann die vom Reibradgetriebe 23 übertragene Leistung der Nennleistung des Motors 25 angepasst werden. Wird diese Vorspannung erhöht, dann kann das Kippen des Motors 25 beim Anlauf nicht verhindert werden, aber es erhöht sich der Anpressdruck der Reibfläche 38 auf das Abtriebsrad 22 und dadurch das übertragbare Drehmoment, das letzlich von der zulässigen Leistung des Motors 23 abhängt. Dagegen dient die zweite Rückholfeder 35 dazu, nach dem Ausschalten des Motors 25 das Antriebsrad 24 von der Mitte des Abtriebsrades 22 wieder zu entfernen, damit beim Wiedereinschalten des Motors das Abtriebsrad 22 zunächst sanft mit der geringsten Drehzahl (entsprechend beispielsweise ca. 140 U/min. der Bürste 14) anlaufen kann und sich die Drehzahl erst danach nach Massgabe des zu überwindenden Bremsmomentes erhöht. Dieses Zurückholen des ausgeschalteten Motors 25 durch die zweite Rückholfeder 35 ist dadurch erleichtert, dass der Reibschluss zwischen dem Reibbelag 37 und dem Abtriebsrad 22 nur noch von der Druckfeder 44 ausgeht, während das Zusammenwirken der Rollen 46 mit der Kurvenbahn 49 dahinfällt.

## Patentansprüche

1. Bodenreinigungs- oder -bearbeitungsmaschine mit wenigstens einer mittels eines Elektromotors (25) über einen ein Reibradgetriebe (23) aufweisenden Getriebezug (18, 19 ; 23) antreibbaren Halterung (15) zur austauschbaren Aufnahme eines Reinigungs- bzw. Bearbeitungselementes, wobei das Abtriebsrad (22) des Reibradgetriebes (23) an die Halterung gekoppelt ist, während das Antriebsrad (24) des Reibradgetriebes (23) an den Elektromotor (25) gekoppelt ist, dadurch gekennzeichnet, dass das eine kegelstumpfförmige Reibfläche (37) aufweisende Antriebsrad (24) zur Drehachse des eine im wesentlichen ebene Reibfläche aufweisenden Abtriebsrades (22) hin und von dieser weg verschiebbar ist, wobei erste Mittel vorgesehen sind, um die Drehzahl der Halterung (15) nach Massgabe des von dieser aufzuwendenden Drehmomentes bei konstantem Abtriebsdrehmoment des Elektromotors selbsttätig zu verändern.

2. Maschine nach Patentanspruch 1, dadurch gekennzeichnet, dass im Stillstand und im Lauf die Drehachse des Antriebsrades (24) windschief zur ortsfesten Drehachse des Abtriebsrades (22) verläuft, wobei im Stillstand die Drehachse des Antriebsrades (24) auf der einen Seite der Drehachse des Abtriebsrades (22) verläuft, wobei zweite Mittel (28, 30) vorgesehen sind, um beim Anlauf des Antriebsrades (24) dessen Drehachse gegen die Wirkung einer ersten Rückholfeder (32) auf die andere Seite der Drehachse des Abtriebsrades (22) zu drängen, auf welcher anderen Seite das Antriebsrad die Tendenz hat, gegen die Mitte des Abtriebsrades (22) zu laufen.

3. Maschine nach Patentanspruch 2, dadurch gekennzeichnet, dass die erste Rückholfeder (32) vorgespannt ist, und dass deren Vorspannung einstellbar und feststellbar ist.

4. Maschine nach Patentanspruch 2 oder 3, dadurch gekennzeichnet, dass das Antriebsrad (24) mit dem Motor (25) gegen die Wirkung einer zweiten Rückholfeder (35) in Richtung zur Mitte des Abtriebsrades (22) hin geführt verschiebbar in einem Hilfsrahmen (28) montiert ist, der seinerseits um eine die Drehachse des Abtriebsrades (22) rechtwinklig kreuzende Kippachse (30) gegen die Wirkung der ersten Rückholfeder (32) kippbar ist.

5. Maschine nach einem der Patentansprüche 1-4 mit dritten Mitteln (45, 46 ; 49), um den Anpressdruck der Reibfläche (38) des Antriebsrades (24) auf jene des Abtriebsrades (22) entsprechend des zu übertragenden Drehmomentes zu verändern, dadurch gekennzeichnet, dass die Wellen (36 ; 40) des Motors (25) und des Antriebsrades (24) koaxial zueinander angeordnet und inbezug aufeinander axial verschiebbar sind, wobei ein Kranz frei drehbarer, in gleichen Umfangsabständen angeordneter, mit ihren Drehachsen (48) rechtwinklig zur Welle (36) des Motors (25) stehenden Rollen (46) fest an dieser verankert ist, welche Rollen (46) je mit einem keilförmigen, zum Motor (25) hin ansteigenden Segment (50, 51) einer kreisringförmigen Kurvenbahn (49) zusammenwirken, die koaxial zum Antriebsrad (24) fest mit diesem verbunden ist.

6. Maschine nach Patentanspruch 5, dadurch gekennzeichnet, dass die Kurvenbahn (49) auf der einen Seite einer Trägerscheibe (39) ausgebildet ist, die auf ihrer anderen Seite einen Reibbelag (37) aufweist, an dem die kegelstumpfförmige Reibfläche (38) ausgebildet ist, wobei die Trägerscheibe (39) auf dem einen Ende der Welle (40) des Antriebsrades (24) sitzt, welche Welle (40) sich axial verschiebbar und beschränkt verdrehbar in eine in der Welle (36) des Motors (25) ausgebildete Bohrung (41) erstreckt.

7. Maschine nach Patentanspruch 6, dadurch gekennzeichnet, dass in der Bohrung (41) eine auf die Welle (40) des Antriebsrades (24) in Richtung auf das Abtriebsrad (22) einwirkende Druckfeder (44) angeordnet ist.

## Claims

1. Floor cleaning or treating machine comprising at least one mounting (15), drivable by an electric motor (25) via a gear train (18, 19 ; 23) incorporating a friction wheel transmission (23) for exchangeable reception of a cleaning or treating element, wherein the output wheel (22) of the friction wheel transmission (23) is coupled to the mounting, while the driving wheel (24) of the friction wheel transmission (23) is coupled to the electric motor (25), characterised in that the driving wheel (24) comprising a frustoconical friction surface (38) is displaceable towards and away from the axis of rotation of the output wheel (22) which has a substantially plane friction surface, whereby primary means are provided for automatically varying the rotational speed of the mounting (15) as a function of the torque to be applied thereby at a constant output torque of the electric motor.

2. Machine according to claim 1, characterised in that both when at rest and when in operation, the axis of rotation of the driving wheel (24) extends askew with respect to the fixed axis of rotation of the output wheel (22), the axis of rotation of the driving wheel (24) extending when at rest to one side of the axis of rotation of the output wheel (22), with secondary means (28, 30) being provided upon starting the driving wheel to force its axis of rotation against the action of a first return spring (32) to the other side of the axis of rotation of the output wheel (22), on which other side the driving wheel tends to run towards the centre of the output wheel (22).

3. Machine according to claim 2, characterised in that the first return spring (32) is prestressed and that its initial- stress may be adjusted and fixedly set.

4. Machine according to claim 2 or 3, characterised in that the driving wheel (24) together with the motor (25) is mounted to be guidedly displaceable against the action of a second return spring (35) in the direction towards the centre of the output wheel (22), an auxiliary frame (28) which for its part is tiltable against the action of the first return spring (32) about a tilting axis (30) intersecting the axis of rotation of the output wheel (22) at right angles.

5. Machine according to one of claims 1 to 4, with third means (45, 46 ; 49) for varying the contact pressure of the friction surface (38) of the driving wheel (24) on that of the driven wheel (22) as a function of the torque which is to be transmitted, characterised in that the shafts (36 ; 40) of the motor (25) and of the driving wheel (24) are arranged co-axial with one another and are axially displaceable with respect to one another, a ring of freely rotatable rollers (46) arranged at equal peripheral intervals with their axes of rotation (48) extending at right angles to the spindle (36) of the motor (25) being fixedly anchored on the latter, which rollers (25) each co-operate with a wedge-shaped segment (50, 51), rising towards the motor (25), of a circular cam track (49) which is co-axially and fixedly coupled to the driving wheel (24).

6. Machine according to claim 5, characterised in that the cam track (49) is formed on the one side of a carrier plate (39) which on its other side has a friction facing (37) on which is formed the frustoconical friction surface (38), the carrier plate (39) being seated on one end of the shaft (40) of the driving wheel (24), which shaft (40) extends for axial displacement and limited rotation in a bore (41) formed in the shaft (36) of the motor (25).

7. A machine according to claim 6, characterised in that a compression spring (44) acting on the shaft (40) of the driving wheel (24) in the direction towards the driven wheel (22) is arranged in the bore (41).

## Revendications

1. Machine de nettoyage ou de traitement de sols, comportant au moins un support (15) susceptible d'être entraîné au moyen d'un moteur électrique (25) par l'intermédiaire d'un train d'engrenages (18, 19 ; 23) présentant un engrenage à friction (23), destiné à recevoir de façon interchangeable un élément de nettoyage ou de traitement, la roue de sortie (22) de l'engrenage à friction (23) étant accouplée au support, tandis que la roue d'entraînement (23) de l'engrenage à friction (24) est accouplée au moteur électrique (25), caractérisée par le fait que la roue d'entraînement (24) présentant une surface de friction (37) en forme de tronc de cône peut se déplacer en se rapprochant de l'axe de rotation de la roue de sortie (22) présentant une surface de friction sensiblement plane et en s'écartant de celui-ci, des premiers moyens étant prévus pour modifier automatiquement la vitesse de rotation du support (15) en fonction du couple de rotation qui doit être utilisé par celui-ci, le couple de rotation d'entraînement du moteur électrique étant constant.

2. Machine selon la revendication 1, caractérisée par le fait qu'à l'arrêt et en marche, l'axe de rotation de la roue d'entraînement (24) s'étend en travers par rapport à l'axe de rotation fixe de la roue de sortie (22), l'axe de rotation de la roue de sortie (24) s'étendant lors de l'arrêt d'un des côtés de l'axe de rotation de la roue de sortie (22), des deuxièmes moyens (28, 30) étant prévus de sorte que, lors du démarrage de la roue d'entraînement (22), ils poussent l'axe de rotation de celle-ci à l'encontre de l'effet d'un premier ressort de rappel (32), de l'autre côté de la roue de sortie (22), la roue d'entraînement ayant de cet autre côté à se déplacer vers le milieu de la roue de sortie (22).

3. Machine selon la revendication 2, caractérisée par le fait que le premier ressort de rappel (32) est sous tension et que sa tension peut être réglée et bloquée.

4. Machine selon la revendication 2 ou 3, caractérisée par le fait que la roue d'entraînement (24) ainsi que le moteur (25) sont montés dans un bâti auxiliaire (28) de façon à pouvoir se déplacer en étant guidés en direction du milieu de la roue de sortie (22) à l'encontre d'un deuxième ressort de rappel (35), lequel bâti est de son côté susceptible de basculer sur un axe de basculement (30) coupant à angle droit l'axe de rotation de la roue de sortie (22), à l'encontre de l'effet du premier ressort de rappel (32).

5. Machine selon une des revendications 1 à 4, comportant des troisièmes moyens (45, 46, 49) destinés à modifier la force d'appui de la surface de friction (38) de la roue d'entraînement (24) sur celle de la roue de sortie (22) en fonction du couple de rotation à transmettre, caractérisée par le fait que les arbres (36, 40) du moteur (25) et de la roue d'entraînement (24) sont disposés coaxialement l'un par rapport à l'autre et sont susceptibles de se déplacer axialement l'un par rapport à l'autre, une couronne de rouleaux susceptibles de tourner librement, disposés avec des intervalles circonférentiels égaux, placés par leurs axes de rotation (48) à angle droit par rapport à l'arbre (36) du moteur (25), étant ancrée solidement sur celui-ci, lesquels rouleaux (46) coopèrent chacun avec un segment (50, 51) en forme de coin, s'étendant en direction du moteur d'une piste ondulée (49) de forme annulaire circulaire, qui est fixée coaxialement à la roue de sortie (24).

6. Machine selon la revendication 5, caractérisée par le fait que la piste ondulée (49) est formée d'un côté d'un disque de support (39) qui présente de l'autre côté un revêtement de friction (37), sur lequel est formée une surface de friction (38) de forme tronconique, le disque de support (39) étant installé à l'une des extrémités de l'arbre (40) de la roue d'entraînement (24), lequel arbre (40) s'étend de façon à pouvoir se déplacer axialement en translation et de façon limitée en rotation, dans un alésage (41) formé dans l'arbre (36) du moteur (25).

7. Machine selon la revendication 6, caractérisée par le fait qu'on dispose un ressort (44) agissant dans l'alésage (41) sur l'arbre (40) de la roue d'entraînement (24) en direction de la roue de sortie (22).
